# EUROPÄISCHE PATENTSCHRIFT

(11) **EP 0 325 138 B1**
(45) Veröffentlichungstag und Bekanntmachung des Hinweises auf die Patenterteilung: **19.08.1992**
(21) Anmeldenummer: 89100295.8
(22) Anmeldetag: 10.01.1989
(51) Int. Cl.: H01F 29/02

(54) **Verfahren zum Befestigen eines in einer Isolierstoffwand sitzenden Kontaktstückes**
Method for attaching a contact part fixed in an insulator wall
Méthode pour attacher une pièce se trouvant dans une paroi en matière isolante

(30) Priorität: 16.01.1988 DE 3801151
(43) Veröffentlichungstag der Anmeldung: 26.07.1989
(73) Patentinhaber: MASCHINENFABRIK REINHAUSEN GMBH, 93025 Regensburg (DE)
(72) Erfinder: Bleibtreu, Alexander, D-8400 Regensburg (DE)

(56) Entgegenhaltungen:
- DD-A- 246 651
- DE-A- 2 648 481

## Beschreibung

Die Erfindung bezieht sich auf ein Verfahren zum Befestigen eines mit seinem Schaft in einer Bohrung einer Zylinderwand sitzenden Kontaktstückes gemäß Oberbegriff des Patentanspruches 1. Eine solche Befestigung ist aus der DE-A-26 48 481 bekannt.

Bei Stufenschaltern für Stufentransformatoren werden im Filament-Verfahren hergestellte Isolierstoffzylinder sowohl für den Lastumschalter wie auch für den Stufenwähler verwendet. Es ist deshalb erforderlich, eine Vielzahl von Kontaktstücken in der Wand eines derartigen Isolierstoffzylinders anzuordnen. Hierbei ist zu berücksichtigen, daß der in der Wand des Isolierstoffzylinders sitzende Schaft als Elektrode wirkt, an der, hauptsächlich bei elektrischer Stoßbeanspruchung, hohe Austrittsfeldstärken auftreten. Es werden deshalb die in der Wand sitzenden Kontaktstücke mit einer zusätzlichen Querisolation versehen. Hiermit soll verhindert werden, daß die auftretenden hohen Austrittsfeldstärken an den mit der Bohrung durchtrennten Glasfasern und den sich eventuell um einzelne Filamente bildenden Kapillaren zu liegen kommen.

Aufgabe der Erfindung ist es, ein Verfahren zum Befestigen der Kontaktstücke in der Wand des Isolierstoffzylinders anzugeben, das sich auf einfache Weise unter Vermeidung metallischer Befestigungsmittel, die zu einer Verschlechterung des Feldverlaufs führen würden und die damit zusätzlicher Steuerelektroden bedürfen, durchführen läßt. Diese Aufgabe wird bei dem eingangs genannten Verfahren durch die im Kennzeichen des Anspruches 1 angegebenen Verfahrensschritte gelöst.

Neben der Tatsache, daß das erfindungsgemäße Verfahren mit einfachen Werkzeugen oder Hilfsmitteln durchführbar ist, fällt als weiterer Vorteil ins Gewicht, daß die Befestigung der Kontaktstücke in der Zylinderwand bzw. deren Montage allein von außen erfolgen kann. Dies ist besonders deshalb wichtig, weil das Innere eines derartigen Isolierstoffzylinders oft unzugänglich ist oder weil durch andere Bauteile des Stufenschalters die Zugänglichkeit behindert ist.

In Fortführung des Erfindungsgedankens kann das eigentliche Befestigen der Kontaktstücke entweder mittels ebenfalls von außen vorzunehmenden Quetsch- oder Stauchvorgängen gemäß Anspruch 2 erfolgen, oder es können Kunststoffbolzen oder Kunststoffstifte gemäß Anspruch 3 zum Einsatz gelangen, die das Kontaktstück mit der Wand des Isolierstoffzylinders verspannen.

Das Verfahren wird nachstehend an Hand der Zeichnung näher erläutert. Es zeigen:
Fig. 1 ein Schnittbild und
Fig. 2 eine Draufsicht eines in der Wand eines Isolierstoffzylinders sitzenden Kontaktstückes, wobei jeweils oberhalb der Mittellinien die Ausgangslage des Kontaktstückes vor der Montage und darunter die Endlage des Kontaktstückes dargestellt ist.

Wie aus den Darstellungen oberhalb der Mittellinien ersichtlich, wurde das Kontaktstück 1 zusammen mit der Isolierstoffhülse 2 in die Bohrung der Wand 4 des Isolierstoffzylinders gesteckt, und zwar von außen nach innen, also von rechts nach links. Die Isolierstoffhülse 2 war zuvor auf den Schaft des Kontaktstückes 1 geschoben worden, und zwar soweit bis sie an die wulstartige Verdickung 3 anstieß. Die als Elektrodenform gestaltete wulstartige Verdickung bildet hierbei die eigentliche Kontaktfläche des Kontaktstückes, während der mit den Bohrungen 7 versehene Schaft des Kontaktstückes die Anschlußfläche bildet. Die Isolierstoffhülse 2 liegt mit ihrem Rand 5 an der Wand 4 des Isolierstoffzylinders an und ist mittels der Vorrichtung 8, die sowohl an der Isolierstoffhülse 2 wie auch an der Wand 4 anliegt, arretiert. Mittels Schraubvorrichtung 9, die mit Querbolzen 10 in die Bohrungen 7 der Anschlußfläche eingreift und die sich an der Vorrichtung 8 abstützt, wird das Kontaktstück 1 nach rechts gezogen bis es die unterhalb der Mittellinien gezeigte Stellung erreicht hat. Die wulstartige Verdickung 3 schiebt sich hierbei in die arretierte Isolierstoffhülse 2 und weitet diese auf. Nach Erreichen der Endlage des Kontaktstückes (siehe Stellung unterhalb der Mittellinien) werden in eigens hierfür vorgesehene Bohrungen 11 des Kontaktstückes spezielle Kunststoffstifte 6 gesteckt, die an der Isolierstoffhülse 2 zur festen Anlage gelangen und die somit das Kontaktstück 1 mit der Wand 4 verspannen. Hiernach können Schraubvorrichtung 9 und Vorrichtung 8 entfernt werden. Das Kontaktstück ist fertig montiert.

## Patentansprüche

1. Verfahren zum Befestigen eines mit einem Schaft in einer Bohrung einer Zylinderwand (4) aus gewickeltem Isolierstoff sitzenden Kontaktstückes (1) für Stufenschalter, wobei das Kontaktstück (1) auf der äußeren Seite der Wand (4) mit einem eine Anschlußfläche besitzenden Ende und auf der inneren Seite der Wand (4) mit einem eine Kontaktfläche besitzenden Ende, das eine wulstartig Verdickung (3) zur Elektrodenform aufweist, aus der Wand (4) herausragt und wobei der Schaft mit einer ihn umschließenden Hülse (2) aus bleibend verformbarem Isolierstoff, die zu beiden Seiten der Wand (4) vorsteht, versehen ist, gekennzeichnet durch die folgenden Verfahrensschritte:
auf den Schaft des Kontaktstückes (1) wird die Isolierstoffhülse (2) so weit geschoben bis sie an die wulstartige Verdickung (3) anstößt,
das Kontaktstück (1) wird zusammen mit der Isolierstoffhülse (2) von außen in die Bohrung der Wand (4) eingeschoben,
die an beiden Seiten der Wand (4) vorstehende Isolierstoffhülse (2) wird arretiert,
das Kontaktstück (1) wird mit seiner wulstartigen Verdickung (3) in die Isolierstoffhülse (2) hineingeschoben oder hineingezogen bis die Isolierstoffhülse sich aufweitet und mit ihrem aufgeweiteten Rand sowohl an der wulstartigen Verdickung wie auch an der Innenseite der Wand (4) fest anliegt, wobei das Kontaktstück seine Endlage erreicht,
das Kontaktstück (1) wird zusammen mit der Isolierstoffhülse (2) an der Außenseite der Wand (4) festgelegt.

2. Verfahren nach Anspruch 1,
dadurch gekennzeichnet,
daß das Festlegen von Isolierstoffhülse (2) und Kontaktstück (1) an der Außenseite der Wand (4) durch Stauchen oder Aufweiten des aus der Wand herausragenden Schaftes erfolgt.

3. Verfahren nach Anspruch 1, bei dem das an der Außenseite der Wand (4) vorstehende Ende der Isolierstoffhülse (2) mit einem an der Wand zur Anlage gelangenden Rand (5) versehen ist,
dadurch gekennzeichnet,
daß das Festlegen des in seine Endlage gebrachten Kontaktstückes (1) mittels Kunststoffbolzen (6) erfolgt, die in entsprechende Bohrungen des Kontaktstückes (1) eingebracht werden, wobei sie am vorstehenden Rand (5) der Isolierstoffhülse (2) zur Anlage gelangen.

## Claims

1. Method for the attaching of a contact part (1), seated by a shaft in a bore in a cylinder wall (4) of wound insulating material, for selector switches, wherein the contact part (1) projects from the wall (4) at the outer side of the wall (4) by an end possessing a connection surface and at the inner side of the wall (4) by an end which possesses a contact surface and which has a bead-like thickening (3) for the electrode shape and wherein the shaft is provided with a sleeve (2) of permanently deformable insulating material which encloses the shaft and projects at both sides of the wall (4), characterised by the following method steps:
the insulating material sleeve (3) is pushed on the shaft of the contact part (1) until it impinges on the bead-like thickening (3),
the contact part (1) is pushed, together with the insulating material sleeve (2), into the bore of the wall (4) from the outside,
the insulating material sleeve (2) projecting at both sides of the wall (4) is arrested,
the contact part (1) is pushed or drawn into the insulating material sleeve (2) by its bead-like thickening (3) until the insulating material sleeve expands and lies firmly against the bead-like thickening as well as the inner side of the wall (4) by its expanded edge, whereby the contact part reaches its end position, and
the contact part (1) is fixed, together with the insulating material sleeve (2), to the outer side of the wall (4).

2. Method according to claim 1, characterised thereby that the fixing of the insulating material sleeve (2) and contact part (1) to the outer side of the wall (4) takes place through bulging or expanding of the shaft projecting out of the wall.

3. Method according to claim 1, in which the end of the insulating material sleeve (2) projecting at the outer side of the wall (4) is provided with an edge (5) getting into contact with the wall, characterised thereby that the fixing of the contact part (1) brought into its end position takes place by means of synthetic material bolts (6) which are inserted into corresponding bores of the contact part (1), wherein they get into contact with the projecting edge (5) of the insulating material sleeve (2).

## Revendications

1. Procédé de fixation d'une pièce de contact (1) pour commutateur à plots, pièce dont le fût se trouve dans un perçage d'une paroi cylindrique (4) en matière isolante enroulée, cette pièce de contact faisant saillie hors de la paroi (4) sur le côté extérieur de la paroi (4) avec une extrémité comportant une surface de raccordement, et sur le côté intérieur de la paroi (4) avec une extrémité possédant une surface de contact et qui comporte un épaississement (3) à la façon d'un bourrelet en forme d'électrode, tandis que le fût est muni d'un manchon (2) en matière isolante susceptible de subir une déformation permanente, qui entoure ce fût et fait saillie des deux côtés de la paroi (4), procédé caractérisé en ce qu'il comporte les étapes suivantes :
le manchon (2) en matière isolante est enfilé sur le fût de la pièce de contact (1) jusqu'à ce qu'il vienne en butée contre l'épaississement (3) en forme de bourrelet,
la pièce de contact (1), est introduite conjointement avec le manchon en matière isolante, à partir de l'extérieur dans le perçage de la paroi (4),
le manchon (2) en matière isolante, faisant saillie des deux côtés de la paroi (4), est bloqué,
la pièce de contact (1), avec son épaississement (3) en forme de bourrelet, est poussée ou tirée à l'intérieur du manchon (2) en matière isolante jusqu'à ce que ce manchon en matière isolante s'élargisse, et, par son bord ainsi élargi, s'applique fermement aussi bien sur l'épaississement en forme de bourrelet que sur le côté intérieur de la paroi (4), la pièce de contact atteignant alors sa position terminale,
la pièce de contact (1) est fixée, conjointement avec le manchon (2) en matière isolante, sur le côté externe de la paroi (4).

2. Procédé selon la revendication 1, caractérisé en ce que la fixation du manchon (2) en matière isolante et de la pièce de contact (1) sur le côté externe de la paroi (4) s'effectue par refoulement ou élargissement du fût faisant saillie hors de la paroi.

3. Procédé selon la revendication 1, dans lequel l'extrémité, faisant saillie sur le côté externe de la paroi (4), du manchon en matière isolante (2) est munie d'une bordure (5) venant s'appliquer sur la paroi, procédé caractérisé en ce que la fixation de la pièce de contact (1), amenée dans sa position terminale, s'effectue au moyen d'axes en matière plastique (6) qui sont introduits dans des perçages correspondants de la pièce de contact (1) et viennent s'appliquer contre la bordure en saillie (5) du manchon (2) en matière isolante.
